# EUROPÄISCHE PATENTSCHRIFT

(11) **EP 2 239 531 B1**
(45) Veröffentlichungstag und Bekanntmachung des Hinweises auf die Patenterteilung: **07.09.2016**
(21) Anmeldenummer: 10158115.5
(22) Anmeldetag: 29.03.2010
(51) Int. Cl.: F28F 5/02

(54) **Mit Dampf beheizbare Hohl-Walze**
Hollow roller which can be heated with steam
Cylindre chauffé à la vapeur

(30) Priorität: 07.04.2009 DE 102009016677
(43) Veröffentlichungstag der Anmeldung: 13.10.2010
(73) Patentinhaber: BHS Corrugated Maschinen-und Anlagenbau GmbH, 92729 Weiherhammer (DE)
(72) Erfinder: Hecky, Thomas, 92637, Weiden (DE); Tobies, Harald, 63456 Hanau (DE)
(74) Vertreter: Rau, Manfred

(56) Entgegenhaltungen:
- EP-A2- 1 085 123
- DE-A1- 2 553 447
- DE-A1- 19 910 125
- GB-A- 878 800
- GB-A- 2 224 812
- US-A- 2 297 094
- US-A- 2 875 527
- US-A- 5 533 569

## Beschreibung

Die Erfindung betrifft eine mit Dampf beheizbare Hohl-Walze nach dem Oberbegriff des Anspruches 1.

Eine derart mit Dampf beheizbare Hohl-Walze wird beispielsweise bei der Herstellung von Wellpappe als sogenannte Riffelwalze eingesetzt, wie es aus der EP 0 917 949 B1(entsprechend US 6 092 579) bekannt ist. Des Weiteren werden derartige mit Dampf beheizbare Hohl-Walzen als sogenannte Vorheiz-Walzen in Wellpappeanlagen eingesetzt, um Papierbahnen vorzuheizen. Weitere Einsatzgebiete befinden sich auf anderen Gebieten der Technik; regelmäßig werden solche Hohl-Walzen zum Erwärmen oder Erhitzen von in Bahnen über sie geführten Materialien eingesetzt. Hierbei wird einerseits Dampf, in der Regel Satt-Dampf oder überhitzter Dampf in die Innen-Hohl-Walze eingeblasen. Er gibt seine Wärme über die Innen-Wand der Hohl-Walze an deren Mantel ab, wobei der Wasser-Dampf kondensiert. Das Kondensat sammelt sich aufgrund der Schwerkraft sowie der Fliehkraft der sich drehenden Hohl-Walze an deren Innen-Wand. Diese Kondensat-Schicht wirkt isolierend und stört somit den Wärmeübergang vom Dampf auf die Walze. Zum Abführen des Kondensats wird ein Siphon-Rohr verwendet, dessen Absaug-Öffnung sich in der Nähe der Innen-Wand der Hohl-Walze befindet. Der Abstand der Absaug-Öffnung des Siphon-Rohres von der Innen-Wand der Hohl-Walze ist entscheidend für die im Innen-Raum der Hohl-Walze befindliche Restmenge an Kondensat. Außerdem kann beim Anliegen eines Siphon-Rohres an der Innen-Wand des Walzen-Mantels sich die Absaug-Öffnung einschleifen, so dass das Siphon-Rohr dicht an der Innen-Wand anliegt mit der Folge, dass Kondensat nicht mehr abgesaugt werden kann.

Aus der GB 2 224 812 A ist eine mit Dampf beheizbare Hohl-Walze mit den Merkmalen des Oberbegriffs des Anspruches 1 bekannt. Hierbei ist das Gehäuse der Dreh-Durchführung auf ortfesten Lagerstangen gelagert, wobei die Abstützung auf den Lagerstangen auf beiden Seiten des Trägergehäuses mittels jeweils zweier in Achs-Richtung voneinander beabstandeter Stellschrauben erfolgt. Durch entsprechende Verstellung dieser Stellschrauben kann der Abstand der Absaug-Öffnung von der Innen-Wand der Hohl-Walze eingestellt werden.

Der Erfindung liegt daher die Aufgabe zugrunde, eine mit Dampf beheizbare Hohl-Walze der gattungsgemäßen Art so auszugestalten, dass eine exakte Einstellung des Abstandes zwischen Absaug-Öffnung und Innen-Wand der Hohl-Walze auch während des Betriebes der Hohl-Walze möglich ist.

Diese Aufgabe wird gemäß der Erfindung durch die im Kennzeichnungsteil des Anspruches 1 angegebenen Merkmale gelöst. Da die Einstellung des Abstandes zwischen der Innen-Wand der Hohl-Walze und der Absaug-Öffnung des Siphon-Rohres durch eine Verschwenkung der außerhalb der Hohl-Walze liegenden, und sich nicht mit dieser drehenden Dreh-Durchführung vorgenommen wird, ist eine solche Verstellung auch während des oft hochtourigen Betriebs einer solchen Hohl-Walze ohne Weiteres möglich. Auch Nachjustierungen während des Betriebes sind möglich, ohne dass eine Fertigungs-Anlage, in der sich die beheizbare Hohl-Walze befindet, angehalten werden muss. Ein Anliegen des Siphon-Rohres an der Hohl-Walze und damit eine Einschleifen kann damit vermieden werden. Das Einstellen des Abstandes der Absaug-Öffnung von der Innen-Wand kann während des Betriebes in der Weise erfolgen, dass das Siphon-Rohr mit seiner Absaug-Öffnung gegen die Innen-Wand der Hohl-Walze angelegt wird. Dies kann akustisch oder durch Schwingungs-Messung erfasst werden. Anschließend wird die Dreh-Durchführung um einen vorgegebenen Winkel verstellt, womit exakt die Höhe des Spaltes zwischen Absaug-Öffnung und Innen-Wand festgelegt wird. Hierzu kann an der Dreh-Durchfühning eine entsprechende Anzeige angebracht werden. Dadurch, dass die Schwenkbewegung um ortsfeste Schwenklager erfolgt, muss die Verstellung nur an einem Ende erfolgen mit der Konsequenz, dass dies sehr einfach ist.

Die Ansprüche 2 und 3 geben vorteilhafte Ausgestaltungen der Dreh-Durchführung wieder.

Die Ansprüche 4 bis 7 geben verschiedene vorteilhafte Ausgestaltungen einer Schwenk-Verstell-Einrichtung für die Dreh-Durchführung wieder.

Vorteilhafte Weiterbildungen nach den Ansprüchen 8 bis 10 ermöglichen, dass die Absaug-Öffnung auch in Umfangs-Richtung, und zwar in Dreh-Richtung der Hohl-Walze verschwenkt und festgestellt werden kann, was im Hinblick auf die hohen Umfangsgeschwindigkeiten derartiger Hohl-Walzen in den entsprechenden Anlagen den Vorteil hat, dass Kondensat aufgrund der Mitnahme an der Innen-Wand der Hohl-Walze nicht am untersten Walzen-Grund, sondern weiter oben abgesaugt wird.

Weitere Merkmale, Vorteile und Einzelheiten der Erfindung ergeben sich aus der nachfolgenden Beschreibung von Ausfühningsbeispielen anhand der Zeichnung. Es zeigt:
- Fig. 1: einen vertikalen Längsschnitt durch eine Hohl-Walze nach der Erfindung in einer Betriebsstellung mit an der Innen-Wand der Hohl-Walze befindlicher Absaug-Öffnung des Siphon-Rohres,
- Fig. 2: die Hohl-Walze gemäß Figur 1 mit maximal hoch geschwenktem Siphon-Rohr,
- Fig. 3: eine Draufsicht auf die Hohl-Walze nach den Figuren 1 und 2 entsprechend dem Sichtpfeil III in den Figuren 1, 2 und 4,
- Fig. 4: eine Seiten-Längs-Ansicht der Hohl-Walze nach den Figuren 1 bis 3 entsprechend dem Sichtpfeil IV in Figur 3,
- Fig. 5: eine Hohl-Walze entsprechend der Darstellung in Figur 4 mit gegenüber den Figuren 1 bis 4 geänderter Schwenk-Verstell-Einrichtung,
- Fig. 6: eine abgeänderte Ausführungsform der Hohl-Walze in einer Darstellung gemäß Figur 1 mit einer Dreh-Verstell-Einrichtung,
- Fig. 7: die Hohl-Walze gemäß Figur 6 in einer Darstellung gemäß Figur 4,
- Fig. 8: eine Stirnansicht der Hohl-Walze nach den Figuren 6 und 7 entsprechend dem Sichtpfeil VIII in den Figuren 6 und 7 mit unverdrehtem Siphon-Rohr, und
- Fig. 9: eine Darstellung entsprechend Figur 8 mit in Dreh-Richtung der Hohl-Walze verdrehtem Siphon-Rohr.

Die in der Zeichnung dargestellte heizbare Hohl-Walze 1 weist einen im Wesentlichen zylindrischen Walzen-Mantel 2 auf, der durch zwei Stirnwände 3 und 4 dampfdicht abgeschlossen ist. An beiden Stirnwänden 3, 4 sind konzentrisch zur Mittel-Längs-Achse 5 der Hohl-Walze 1 Lager-Zapfen 6, 7 angebracht, die mit Wälz-Lagern 8, 9 in Lager-Böcken 10, 11 gelagert sind. Die Hohl-Walze 1 ist also drehbar gelagert. Derartige Hohl-Walzen sind in der Regel drehantreibbar. Ein solcher in der Zeichnung nicht dargestellter Drehantrieb kann über den in der Zeichnung links dargestellten Lager-Zapfen 6 erfolgen.

Der in der Zeichnung rechts dargestellte Lager-Zapfen 7 ist hohl ausgebildet. Durch ihn wird entsprechend dem Strömungs-Richtungs-Pfeil 12 von einer nicht dargestellten Wasser-Dampf-Quelle kommender Wasser-Dampf in die Hohl-Walze 1 eingeführt, wodurch der Walzen-Mantel 2 beheizt wird. Durch diesen Heiz-Vorgang und die damit verbundene Wärmeabgabe des Dampfes kondensiert der Wasser-Dampf. Das Kondensat wird aus dem unteren Bereich des Innen-Raums 13 der Hohl-Walze 1 mittels eines sogenannten Siphon-Rohres 14 abgesaugt, wobei die Absaug-Richtung durch den Strömungs-Richtungs-Pfeil 15 angedeutet ist. An das Siphon-Rohr 14 ist eine nicht dargestellte Unterdruck-Quelle angeschlossen.

Die Wasser-Dampf-Zuführung und die Kondensat-Absaugung erfolgt über eine sogenannte Dreh-Durchführung 16. Diese weist ein undrehbares Gehäuse 17 auf, das im Wesentlichen konzentrisch zur Achse 5 angeordnet ist und das an seinem außenliegenden Boden 18 das fest mit ihm verbundene Siphon-Rohr 14 trägt. In das Gehäuse 17 mündet ein Dampf-Zuführ-Stutzen 19 ein.

Das Gehäuse 17 der Dreh-Durchführung 16 ist mittels eines Kugel-Kalotten-Lagers 20 drehbar und gegenüber der Achse 5 verschwenkbar mit dem Lager-Zapfen 7 verbunden. Das Lager 20 weist eine zylindrische Innen-Wand 21 auf, so dass zum einen das Siphon-Rohr 14 auch von dem Kugel-Kalotten-Lager 20 frei ist und weiterhin zwischen dem Siphon-Rohr 14 und dem Gehäuse 17 bzw. dem Lager-Zapfen 7 ein Ring-Kanal 22 zur Zuführung des Wasser-Dampfes vom Stutzen 19 in den Innen-Raum 13 der Hohl-Walze 1 gegeben ist. Das Kugel-Kalotten-Lager 20 kann aus einem geeigneten Kunststoff bestehen, so dass es gleichzeitig gegenüber dem jeweils aus Metall bestehenden Gehäuse 17 einerseits und dem Lager-Zapfen 7 andererseits anliegt und so eine Dampf-Dichtung nach außen bildet. Selbstverständlich können aber auch andere geeignete Dichtungen vorgesehen sein.

Bei der Betriebsstellung gemäß Figur 1 verläuft die Haupt-Längs-Achse 23 des Siphon-Rohres 14 fluchtend mit der Mittel-Längs-Achse 5 der Hohl-Walze 1. In dieser Position des Siphon-Rohrs 14 hat dessen innere untere Absaug-Öffnung 24 einen Minimal-Abstand a zur Innen-Wand 25 der Hohl-Walze 1. In der in Figur 2 dargestellten Lage des Siphon-Rohres 14 ist dessen Haupt-Längs-Achse 23 um einen Schwenk-Winkel α gegenüber der Mittel-Längs-Achse 5 verschwenkt, so dass die Absaug-Öffnung 24 einen größeren Abstand b zur Innen-Wand 25 hat. Dieser Winkel α kann bis zu 5 ° betragen. In der Regel wird der Winkel a ≤ 2° sein.

Eine manuell zu betätigende Schwenk-Verstell-Einrichtung für das Siphon-Rohr 14 ergibt sich aus den Figuren 3 und 4. In an dem hohlen Lager-Zapfen 7 lagernden Lager-Bock 11 sind in einer horizontalen Ebene, in der sich auch die Mittel-Längs-Achse 5 befindet, beiderseits des Lager-Zapfens 7 und des Gehäuses 17 Lager-Stäbe 26, 27 geschraubt. Auf diesen Lager-Stäben 26, 27 ist das Gehäuse 17 der Dreh-Durchführung 16 mittels kugeliger Schwenk-Lager 28 schwenkbar gelagert, so dass die zuvor im Hinblick auf die Figuren 1 und 2 geschilderten Schwenkbewegungen ausgeführt werden können. Die beiden kugeligen Schwenk-Lager 28 haben eine gemeinsame horizontale Schwenk-Achse 29, die fluchtend mit der Mittel-Schwenk-Achse 30 des Kugel-Kalotten-Lagers 20 verläuft.

Die Schwenk-Verstellung und -Feststellung der Dreh-Durchführung 16 mit Siphon-Rohr 14 erfolgt bei dem Ausführungsbeispiel nach den Figuren 1 bis 4 mittels zwei Paaren von Stell-Schrauben 31, 32, die in entsprechenden seitlich vorspringenden Widerlagern 33, 34 gelagert sind und gegen die Lager-Stäbe 26 bzw. 27 anliegen. Durch entsprechendes Herausdrehen der oberen Stell-Schrauben 31 aus den entsprechenden oberen Widerlagern 33 und entsprechendes Hineinschrauben der jeweiligen unteren Stell-Schraube 32 in das entsprechende untere Widerlager 34 wird das Gehäuse 17 der Dreh-Durchführung 16 aus der in Figur 1 dargestellten Position in die in Figur 2 dargestellte Position verschwenkt und dort jeweils fixiert. Eine Sicherung dieser Position erfolgt über Konter-Muttern 35.

Bei der abgewandelten Ausführungsform nach Figur 5 ist eine motorische Verstellung und Feststellung der Dreh-Durchführung 16 möglich. Bei dieser Schwenk-Verstell-Einrichtung weisen die Lager-Stäbe 26', 27' nur die kugeligen Schwenk-Lager 28 auf. Anstelle der Stell-Schrauben 31, 32 ist ein Linear-Antrieb 36 in Form eines hydraulisch oder pneumatisch beaufschlagbaren Kolben-Zylinder-Antriebs vorgesehen, bei dem das eine untere Ende des Zylinders 37 schwenkbar an einem ortsfesten Lager 38 angelenkt ist, während die Kolbenstange 39 im unteren Bereich des Gehäuses 17 mittels eines Lagers 40 angelenkt ist. Durch entsprechende Beaufschlagung des Zylinders 37 mit Druckfluid wird die Kolbenstange 39 relativ zum Zylinder 37 verstellt, wodurch wiederum das Gehäuse 17 der Dreh-Durchführung 16 in der geschilderten Weise verstellt wird. Durch hydraulische Verriegelung erfolgt gleichzeitig eine Festsetzung des Gehäuses 17 in dieser gewünschten Position.

Die Ausführungsform nach den Figuren 6 bis 9 unterscheidet sich von der nach den Figuren 1 bis 4 dadurch, dass nicht nur der Spalt 41 zwischen der Absaug-Öffnung 24 des Siphon-Rohres 14 und der Innen-Wand 25 der Hohl-Walze 1 verstellt werden kann, sondern dass auch das Siphon-Rohr 14 mittels einer Dreh-Verstell-Einrichtung um seine Haupt-Längs-Achse 23 verschwenkt werden kann, so dass die Öffnung 24 sich nicht in der vertikalen Längs-Mittel-Ebene 42 der Hohl-Walze 1 befindet, wie beim Ausführungsbeispiel nach den Figuren 1 bis 4 oder bei der Stellung gemäß Figur 8, sondern in einer hierzu um einen Dreh-Winkel β geneigten Längs-Mittel-Ebene 43 gemäß Figur 9. Um dies zu ermöglichen, ist am Lager-Bock 11' ein Ring-Lager 44 ausgebildet, auf dem eine Ring-Scheibe 45 drehbar gelagert ist. Die Ring-Scheibe 45 ist - wie die Figuren 6, 8 und 9 erkennen lassen - mittels zwei in der vertikalen Längs-Mittel-Ebene 42 angeordneten Schrauben 46 am Lager-Bock 11' gehalten. Die Schrauben 46 durchsetzen sich in Umfangsrichtung der Ring-Scheibe 45 erstreckende Lang-Löcher 47, so dass - entsprechend der Länge der Lang-Löcher 47 - die Ring-Scheibe 45 um den Winkel β in Umfangsrichtung verstellt werden kann, der dem Winkel zwischen den Ebenen 42 und 43 entspricht. Die Lager-Stäbe 26" und 27" sind in diesem Fall an der Ring-Scheibe 45 befestigt. Ansonsten ist der Aufbau wie zu den Figuren 1 bis 4 beschrieben.

Durch die Verstellmöglichkeit der Ring-Scheibe 45 kann das Gehäuse 17 der Dreh-Durchführung 16 mit dem Siphon-Rohr 14 um seine Haupt-Längs-Achse 23 verschwenkt werden, so dass die Öffnung 24 in Dreh-Richtung 48 der Hohl-Walze 1 verstellt werden kann. Hierdurch kann - insbesondere bei hochtourig angetriebenen Hohl-Walzen 1 - berücksichtigt werden, dass das erwähnte Kondensat in Dreh-Richtung 48 mitgenommen wird. Eine Einstellung des Abstandes b der Absaug-Öffnung 24 von der Innen-Wand 25 der Hohl-Walze 1, das heißt eine Einstellung der Weite des Spaltes 41, erfolgt auch hierbei über die beiden Paare von Stell-Schrauben 31,32.

## Patentansprüche

1. Mit Dampf beheizbare Hohl-Walze (1),
- die einen Walzen-Mantel (2) mit einer Innen-Wand (25), zwei Stirnwände (3, 4), eine Mittel-Längs-Achse (5) und einen Innen-Raum (13) aufweist,
- die drehbar gelagert ist,
- die einen koaxial zur Mittel-Längs-Achse (5) in den Innen-Raum (13) einmündenden Dampf-Zuführ-Kanal aufweist und
- die ein koaxial zur Mittel-Längs-Achse (5) in den Innen-Raum (13) einmündendes, starr ausgebildetes Siphon-Rohr (14) mit einer benachbart zur Innen-Wand (25) befindlichen Absaug-Öffnung (24) aufweist, das in einer Dreh-Durchführung (16) gehalten ist, die relativ zur Mittel-Längs-Achse (5) derart um einen Schwenk-Winkel (α) verschwenkbar ist, dass der Abstand (a,b) der Absaug-Öffnung (24) von der Innen-Wand (25) einstellbar ist,
**dadurch gekennzeichnet,**
**dass** die Dreh-Durchführung (16) auf ortsfesten Schwenk-Lagern (28) gelagert ist.

2. Hohl-Walze (1) nach Anspruch 1, **dadurch gekennzeichnet,**
**dass** die der Dreh-Durchführung (16) benachbarte Stirnwand (4) mit einem hohlen Lager-Zapfen (7) versehen ist, der mit einem Gehäuse (17) der Dreh-Durchführung (16) drehbar und um den Schwenk-Winkel (α) verschwenkbar und dampfdicht verbunden ist.

3. Hohl-Walze (1) nach Anspruch 1 oder 2, **dadurch gekennzeichnet, dass** die Dreh-Durchführung (16) einen Dampf-Zuführ-Stutzen (19) aufweist, der in den das Siphon-Rohr (14) umgebenden als Ring-Kanal (22) ausgebildeten Dampf-Zuführ-Kanal übergeht.

4. Hohl-Walze (1) nach einem der Ansprüche 1 bis 3, **dadurch gekennzeichnet,**
**dass** eine Schwenk-Verstell-Einrichtung vorgesehen ist zur Schwenk-Verstellung der Dreh-Durchführung (16) mit dem Siphon-Rohr (14).

5. Hohl-Walze (1) nach Anspruch 4, **dadurch gekennzeichnet,**
**dass** die Schwenk-Verstell-Einrichtung manuell betätigbar ausgebildet ist.

6. Hohl-Walze (1) nach Anspruch 5, **dadurch gekennzeichnet,**
**dass** die Schwemk-Verstell-Einrichtung Verstell-Schrauben (31, 32) zur Schwenk-Verstellung aufweist.

7. Hohl-Walze (1) nach Anspruch 4, **dadurch gekennzeichnet,**
**dass** die Schwenk-Verstell-Einrichtung motorisch betätigbar ausgebildet ist.

8. Hohl-Walze (1) nach einem der Ansprüche 1 bis 7, **dadurch gekennzeichnet,**
**dass** die Dreh-Durchführung (16) mit Siphon-Rohr (14) um die Mittel-Längs-Achse (5) um einen Dreh-Winkel (β) verstellbar ist.

9. Hohl-Walze (1) nach Anspruch 8 und einem der Ansprüche 1 bis 7, **dadurch gekennzeichnet,**
**dass** die Dreh-Durchführung (16) an einer Ring-Scheibe (45) gelagert ist, die drehbar und feststellbar abgestützt ist.

10. Hohl-Walze (1) nach den Ansprüchen 1 und 9, **dadurch gekennzeichnet,**
**dass** die Schwenk-Lager (28) an der Ring-Scheibe (45) angebracht sind.

## Claims

1. Hollow roller (1) which is heatable with steam,
- which has a roller shell (2) with an inner wall (25), two end walls (3, 4), a centre longitudinal axis (5) and an interior (13),
- which is rotatably mounted,
- which has a steam supply channel opening into the interior (13) coaxially to the centre longitudinal axis (5) and
- which has a rigidly designed siphon pipe (14) which opens into the interior (13) coaxially to the centre longitudinal axis (5), with a suction opening (24) located adjacent to the inner wall (25), the siphon pipe (14) being held in a rotary feed-through (16), which is pivotable relative to the centre longitudinal axis (5) about a pivot angle (α) in such a way that the spacing (a, b) of the suction opening (24) from the inner wall (25) is adjustable,
**characterised in**
**that** the rotary feed-through (16) is mounted on fixed pivot bearings (28).

2. Hollow roller (1) according to claim 1, **characterised in that** the end wall (4) adjacent to the rotary feed-through (16) is provided with a hollow bearing journal (7), which is rotatably connected to a housing (17) of the rotary feed-through (16) so as to be pivotable about the pivot angle (α) in a steam-tight manner.

3. Hollow roller (1) according to claim 1 or 2, **characterised in that** the rotary feed-through (16) has a steam supply connecting piece (19), which passes into the steam supply channel designed as a ring channel (22) surrounding the siphon pipe (14).

4. Hollow roller (1) according to any one of claims 1 to 3, **characterised in**
**that** a pivoting adjusting device is provided for the pivoting adjustment of the rotary feed-through (16) with the siphon pipe (14).

5. Hollow roller (1) according to claim 4, **characterised in that** the pivoting adjusting device is actuatable manually.

6. Hollow roller (1) according to claim 5, **characterised in that** the pivoting adjusting device has adjusting screws (31, 32) for pivoting adjustment.

7. Hollow roller (1) according to claim 4, **characterised in that** the pivoting adjusting device is actuatable by a motor.

8. Hollow roller (1) according to any one of claims 1 to 7, **characterised in**
**that** the rotary feed-through (16) with the siphon pipe (14) is adjustable about the centre longitudinal axis (5) about a rotation angle (β).

9. Hollow roller (1) according to claim 8 and any one of claims 1 to 7, **characterised in**
**that** the rotary feed-through (16) is mounted on a ring disc (45), which is rotatably and fixably supported.

10. Hollow roller (1) according to claims 1 and 9, **characterised in that** the pivot bearings (28) are attached to the ring disc (45).

## Revendications

1. Cylindre creux pouvant être chauffé par vapeur (1),
- comportant une enveloppe de cylindre (2) avec une paroi intérieure (25), deux parois frontales (3, 4), un axe médian longitudinal (5) et un espace intérieur (13),
- monté de manière rotative,
- présentant un canal d'amenée de vapeur débouchant dans l'espace intérieur (13) coaxialement à l'axe médian longitudinal (5), et
- présentant un tube siphon (14) débouchant dans l'espace intérieur (13) coaxialement à l'axe médian longitudinal (5), réalisé de manière rigide avec une ouverture d'aspiration (24) contiguë à la paroi intérieure (25), et maintenu dans une traversée rotative (16) pouvant pivoter par rapport à l'axe médian longitudinal (5) autour d'un angle de pivotement (α) de manière à permettre le réglage de la distance (a, b) entre l'ouverture d'aspiration (24) et la paroi intérieure (25),
**caractérisé**
**en ce que** la traversée rotative (16) est montée sur des paliers pivotants (28) à emplacement fixe.

2. Cylindre creux (1) selon la revendication 1, **caractérisé**
**en ce que** la paroi frontale (4) contiguë à la traversée rotative (16) est pourvue d'un tourillon (7) creux, lequel est raccordé de manière rotative à un boîtier (17) de la traversée rotative (16), et de manière pivotante autour de l'angle de pivotement (α) et étanche à la vapeur.

3. Cylindre creux (1) selon la revendication 1 ou 2, **caractérisé**
**en ce que** la traversée rotative (16) présente un raccord d'alimentation en vapeur (19) qui passe dans le canal d'alimentation en vapeur entourant le tube siphon (14) et réalisé comme canal annulaire (22).

4. Cylindre creux (1) selon l'une des revendications 1 à 3, **caractérisé**
**en ce qu'**un dispositif de réglage de pivotement est prévu pour régler le pivotement de la traversée rotative (16) avec le tube siphon (14).

5. Cylindre creux (1) selon la revendication 4, **caractérisé**
**en ce que** le dispositif de réglage de pivotement est prévu à actionnement manuel.

6. Cylindre creux (1) selon la revendication 5, **caractérisé**
**en ce que** le dispositif de réglage de pivotement comprend des vis de réglage (31, 32) pour le réglage de pivotement.

7. Cylindre creux (1) selon la revendication 4, **caractérisé**
**en ce que** le dispositif de réglage de pivotement est prévu à actionnement par moteur.

8. Cylindre creux (1) selon l'une des revendications 1 à 7, **caractérisé**
**en ce que** la traversée rotative (16) avec le tube siphon (14) est réglable suivant un angle de rotation (ß) autour de l'axe médian longitudinal (5).

9. Cylindre creux (1) selon la revendication 8 et une des revendications 1 à 7, **caractérisé**
**en ce que** la traversée rotative (16) est montée sur une rondelle (45) supportée de manière rotative et immobilisable.

10. Cylindre creux (1) selon les revendications 1 et 9, **caractérisé**
**en ce que** les paliers pivotants (28) sont montés sur la rondelle (45).
